# EUROPÄISCHE PATENTSCHRIFT

(11) **EP 0 522 290 B1**
(45) Veröffentlichungstag und Bekanntmachung des Hinweises auf die Patenterteilung: **30.03.1994**
(21) Anmeldenummer: 92109436.3
(22) Anmeldetag: 04.06.1992
(51) Int. Cl.: C10B 25/06

(54) **Planiertür**
Levelling door
Porte de nivellement

(30) Priorität: 06.07.1991 DE 4122492
(43) Veröffentlichungstag der Anmeldung: 13.01.1993
(73) Patentinhaber: Krupp Koppers GmbH, 45143 Essen (DE)
(72) Erfinder: Schlösser, Rainer, W-4300 Essen 1 (DE); Greiwe, Paul, W-4235 Schermbeck (DE)

(56) Entgegenhaltungen:
- DE-A- 2 831 512
- DE-A- 3 003 994
- DE-A- 3 818 029
- FR-A- 2 511 023
- GB-A- 2 051 851

## Beschreibung

Die Erfindung betrifft eine Planiertür zum Abdichten der Planieröffnung einer Koksofentür, bei der ein flexibles Dichtelement an eine die Planieröffnung umgebende Dichtungsfläche anpreßbar ist.

Während der Endphase des Füllvorganges der Ofenkammern von Koksofenbatterien ist es erforderlich, die Höhe der Kohleschüttung in der jeweils befüllten Ofenkammer zu vergleichmäßigen. Dies geschieht mit Hilfe der auf der Koksausdrückmaschine angeordneten Planierstange. Um diese in die Ofenkammer einführen und dort hin- und herbewegen zu können, ist in der auf der Maschinenseite befindlichen Koksofentür im Bereich des Gassammelraumes eine Planieröffnung vorgesehen, die mit einer Planiertür verschlossen wird, sobald die Planierstange aus der Ofenkammer entfernt worden ist. Damit die während des Verkokungsprozesses entstehenden gasförmigen Produkte nicht unkontrolliert entweichen können, muß dafür gesorgt werden, daß die Planieröffnung durch die Planiertür ausreichend dicht verschlossen wird.

Bei älteren Planiertürkonstruktionen wurde die erforderliche Abdichtung mit Hilfe von sogenannten Hammerschlagleisten vorgenommen, die mittels Klemmschrauben an den Rändern des Türkörpers befestigt sind und durch Hammerschläge auf einer die Planieröffnung umgebenden Dichtungsfläche zur Auflage gebracht wurden. Dieses vielfach als "Eisen auf Eisen" bezeichnete Dichtungsprinzip ist jedoch außerordentlich wartungsintensiv und hinsichtlich seiner Dichtungswirkung nicht immer befriedigend. Es arbeitet nur dann einigermaßen einwandfrei, wenn einerseits die Dichtungsflächen sorgfältig sauber gehalten werden und andererseits die Temperaturlage der Dichtung die Bildung ausreichender Mengen an Teerkondensaten an den Dichtflächen als Abschluß gestattet.

In der DE-A-24 26 476 ist deshalb bereits eine Planiertür vorgeschlagen worden, die ein schalenförmiges Verschlußelement aus einem Werkstoff mit federähnlichen Eigenschaften aufweist. Der flexible Dichtrand dieses Verschlußelementes wird dabei durch eine in der Mitte einwirkende Kraft gegen die die Planieröffnung umgebende Dichtungsfläche gepreßt. Der Nachteil dieser Konstruktion ist darin zu sehen, daß einerseits die Herstellung eines derartigen schalenförmigen Verschlußelementes relativ teuer ist und andererseits durch die nur in der Mitte einwirkende Kraft eine ausreichende Anpassung an unterschiedliche Bedingungen am Dichtrand bzw. der Dichtungsfläche nicht möglich ist.

GB-A-2051851 offenbart eine Planiertür, bei der ein Dichtrahmen mittels Federelementen an den Türrahmen gepreßt wird.

Ziel der vorliegenden Erfindung ist es daher, eine Planiertür zu schaffen, die ein hochelastisches Dichtsystem aufweist, durch das alle während des Betriebes der Koksofenbatterie zu erwartenden Unebenheiten der die Planieröffnung umgebenden Dichtungsfläche selbständig ausgeglichen werden können. Die erfindungsgemäße Planiertür soll dabei auch bei einer automatischen Betätigung des Öffnungs- und Schließvorganges eine dauerhafte Abdichtung der Planieröffnung gewährleisten, und sie soll sich ferner durch eine möglichst einfache, kostengünstige und wartungsfreundliche Konstruktion auszeichnen.

Die der Lösung dieser Aufgabe dienende Planiertür der eingangs genannten Art ist erfindungsgemäß gekennzeichnet durch die Kombination folgender Merkmale:
a) daß an einem guß- oder schmiedeeisernen Planiertürkörper auf der der Planieröffnung zugewandten Seite ein die gesamte Planieröffnung abdeckendes Membranblech aus Edelstahl befestigt ist, das an seinen Kanten einen umlaufenden Dichtungsrahmen aufweist,
b) daß auf den Dichtungsrahmen federbelastete Andrückelemente einwirken, die über den gesamten Umfang des Dichtungsrahmens verteilt sind,
c) daß die Andrückelemente mit Steckbolzen am Planiertürkörper befestigt sind,
   und
d) daß auf der der Planieröffnung zugewandten Seite vor dem Membranblech ein auswechselbares Hitzeschutzschild angeordnet ist.

Weitere Einzelheiten der erfindungsgemäßen Konstruktion ergeben sich aus den vorliegenden Unteransprüchen und sollen nachfolgend an Hand des in der Abbildung dargestellten Ausführungsbeispiels erläutert werden. Die Abbildung zeigt hierbei eine Seitenansicht der erfindungsgemäßen Planiertür, wobei die obere Hälfte als Längsschnitt dargestellt ist.

Bei der in der Abbildung dargestellten Ausführungsform ist der guß- oder schmiedeeiserne Planiertürkörper 1 an seinem oberen Ende über das Gelenk 2 am Koksofentürkörper 3 nach oben schwenkbar befestigt. Selbstverständlich kann der Planiertürkörper 1 in der Praxis auch in der Weise am Koksofentürkörper 3 befestigt werden, daß er nach der Seite oder nach unten schwenkbar ist. Auf der der Planieröffnung 15 zugewandten Seite sind am Planiertürkörper 1 das die gesamte Planieröffnung 15 abdeckende Membranblech 4 sowie davor das Hitzeschutzschild 5 befestigt. Das Membranblech 4 ist aus hochelastischem Edelstahl gefertigt und weist eine Stärke zwischen 1,5 und 3,0 mm auf. Die Befestigung von Membranblech 4 und Hitzeschutzschild 5 erfolgt im vorliegenden Ausführungsbeispiel in der Mitte des Planiertürkörpers 1 über die Schraubverbindungen 16, wobei die Steckhülsen 17 für einen ausreichenden Abstand zwischen dem Membranblech 4 und dem Hitzeschutzschild 5 sorgen, so daß die Elastizität des Membranbleches 4 nicht beeinträchtigt wird. Die dargestellte Art der Befestigung von Membranblech 4 und Hitzeschutzschild 5 erlaubt im Bedarfsfalle ein rasches und problemloses Auswechseln beider Teile. An den Kanten weist das Membranblech 4 einen umlaufenden Dichtungsrahmen 8 auf, der an das Membranblech 4 angeschraubt ist. Der Dichtungsrahmen 8 kann hierbei aus vier, die vier Seiten des Membranbleches 4 umgebenden Dichtleisten 9 zusammengesetzt sein, die zu einem durchgehenden Rahmen verschweißt werden. Wie aus der Abbildung zu erkennen ist, sollen die Dichtleisten 9 des Dichtungsrahmens 8 bei geschlossener Planiertür auf der die Planieröffnung 15 umgebenden Dichtungsfläche 18 vollständig aufliegen, um so die erforderliche Dichtwirkung sicherzustellen. Die hierfür erforderliche Anpreßkraft wird durch die federbelasteten Andrückelemente 10 zur Verfügung gestellt, die über den gesamten Umfang des Dichtungsrahmens 8 verteilt sind. Mehrere Andrückelemente 10 können dabei über die Verbindungsplatte 19 zu einer Einheit zusammengefaßt und über Steckbolzen 11 am Planiertürkörper 1 befestigt werden. Dieses Befestigungssystem ermöglicht eine genaue Krafteinstellung der Federelemente 12, die über die Stößel 13 auf die Dichtleisten 9 des Dichtungsrahmens 8 einwirken. Um ein eventuelles Überdehnen des Membranbleches 4 durch die Federelemente 12 zu verhindern, wird die Auslenkung des Membranbleches 4 durch eine entsprechende Einstellung der Kontermuttern 14 an den Enden der Stößel 13 begrenzt. Die geschlossene Planiertür wird im vorliegenden Ausführungsbeispiel vermittels des Hebels 6, der gegen den am Koksofentürkörper 3 befestigten Vorreiber 7 drückt, verriegelt. Selbstverständlich kann hier aber auch ein anderer Verriegelungsmechanismus zur Anwendung gelangen.

Die erfindungsgemäße Planiertür gewährleistet unter allen Betriebsbedingungen eine gute Abdichtung gegen Kokerei-Rohgasemissionen. Die Tür zeichnet sich dabei außerdem durch eine einfache gewichtsparende sowie gleichzeitig wartungsfreundliche Bauweise bei hoher Betriebssicherheit aus.

## Patentansprüche

1. Planiertür zum Abdichten der Planieröffnung einer Koksofentür, bei der ein flexibles Dichtelement an eine die Planieröffnung umgebende Dichtungsfläche anpreßbar ist, bei der an einem guß- oder schmiedeeisernen Planiertürkörper (1) auf der der Planieröffnung (15) zugewandten Seite ein die gesamte Planieröffnung (15) abdeckendes Membranblech (4) aus Edelstahl befestigt ist, das an seinen Kanten einen umlaufenden Dichtungsrahmen (8) aufweist, **gekennzeichnet durch** die Kombination folgender Merkmale:
a) daß auf den Dichtungsrahmen (8) federbelastete Andrückelemente (10) einwirken, die über den gesamten Umfang des Dichtungsrahmens (8) verteilt sind,
b) daß die Andrückelemente (10) mit Steckbolzen (11) am Planiertürkörper (1) befestigt sind
und
c) daß auf der der Planieröffnung (15) zugewandten Seite vor dem Membranblech (4) ein auswechselbares Hitzeschutzschild (5) angeordnet ist.

2. Planiertür nach Anspruch 1, **dadurch gekennzeichnet,** daß der Dichtungsrahmen (8) aus vier die vier Seiten des Membranbleches (4) umgebenden Dichtleisten (9) zusammengesetzt ist, die miteinander verschweißt werden.

3. Planiertür nach den Ansprüchen 1 und 2, **dadurch gekennzeichnet,** daß mehrere Andrückelemente (10) zu einer Einheit zusammengefaßt sind und gemeinsam am Planiertürkörper (1) befestigt werden.

4. Planiertür nach den Ansprüchen 1 bis 3, **dadurch gekennzeichnet,** daß die von den Andrückelementen (10) ausgeübte Federbelastung des Membranbleches (4) durch entsprechende Einstellung der Kontermuttern (14) an den Enden der Stößel (13) begrenzt wird.

## Claims

1. Levelling door for sealing the levelling hatch of a coke oven door, in which a flexible sealing member is able to be pressed against a sealing surface surrounding the levelling hatch, in which, on the side facing the levelling hatch (15), a cast-iron or wrought-iron levelling door body (1) is provided with a stainless steel membrane plate (4) attached to it, which covers the entire levelling hatch (15) and is equipped along its edges with a peripheral sealing frame (8), characterized by the combination of the following features:
a) that the sealing frame (8) is acted on by spring-loaded compressive members (10), distributed over the entire circumference of the sealing frame (8),
b) that the compressive members (10) are attached to the levelling door body (1) by means of bolts (11), and
c) that, on the side facing the levelling hatch (15), a replaceable heat shield (5) is arranged in front of the membrane plate (4).

2. Levelling door according to Claim 1, characterized in that the sealing frame (8) is made up of four sealing strips (9) which surround the four sides of the membrane plate (4) and are welded together.

3. Levelling door according to Claims 1 and 2, characterized in that a plurality of compressive members (10) are joined together to form a single unit and are attached as a unit to the levelling door body (1).

4. Levelling door according to Claims 1 to 3, characterized in that the spring-loading of the membrane plate (4) exerted by the compressive members (10) is restricted by suitable adjustment of the counternuts (14) at the ends of the push-rods (13).

## Revendications

1. Porte de repalage, pour obturer de façon étanche l'ouverture de repalage d'une porte de four à coke dans laquelle un élément d'étanchéité flexible est susceptible d'être comprimé contre une surface d'étanchéité entourant l'ouverture de repalage, porte dans laquelle une tôle membrane (4) en acier spécial, recouvrant la totalité de l'ouverture de repalage (15), est fixée du côté tourné vers l'ouverture de repalage (15), sur un corps (1) de porte de repalage, en fer moulé ou forgé, la tôle (4) présentant sur ses arêtes un cadre d'étanchéité (8) de pourtour,
caractérisée par la combinaison des caractéristiques suivantes :
a) des éléments de pression (10) sollicités par un ressort sur le cadre d'étanchéité (8) agissent, répartis sur la totalité de la périphérie du cadre d'étanchéité (8),
b) les éléments de pression (10) sont fixés sur le corps (1) de la porte de repalage avec des boulons d'enfichage (11), et
c) un bouclier de protection thermique (5) interchangeable est disposé devant la tôle membrane (4) du côté tourné vers l'ouverture de repalage (15).

2. Porte de repalage selon la revendication 1,
caractérisée en ce que le cadre d'étanchéité (8) est composé de quatre bandes d'étanchéité (9), entourant les quatre côtés de la tôle membrane (5) et soudées ensemble.

3. Porte de repalage selon les revendications 1 et 2,
caractérisée en ce que plusieurs éléments de pressage (10) sont groupés en un ensemble et fixés conjointement sur le corps (1) de la porte de repalage.

4. Porte de repalage selon les revendications 1 à 3,
caractérisée en ce que la sollicitation élastique, exercée par les éléments de pressage (10) sur la tôle membrane (4), est limitée aux extrémités des poussoirs (13) au moyen d'un réglage correspondant des contre-écrous (14).
